# EUROPÄISCHE PATENTSCHRIFT

(11) **EP 0 731 861 B1**
(45) Veröffentlichungstag und Bekanntmachung des Hinweises auf die Patenterteilung: **03.09.1997**
(21) Anmeldenummer: 95903780.5
(22) Anmeldetag: 30.11.1994
(51) Int. Cl.: E01B 7/14

(54) **VERFAHREN ZUM NIEDERHALTEN EINER BEWEGLICHEN HERZSTÜCKSPITZE EINES HERZSTÜCKS EINER WEICHE SOWIE NIEDERHALTEEINRICHTUNG**
METHOD FOR HOLDING DOWN A SWING NOSE OF A CROSSING OF A RAILWAY SWITCH AS WELL AS A HOLD-DOWN DEVICE
PROCEDE PERMETTANT DE MAINTENIR EN PLACE LA POINTE MOBILE D'UN COEUR DE CROISEMENT D'UN AIGUILLAGE ET DISPOSITIF A CET EFFET

(30) Priorität: 01.12.1993 DE 4340860; 08.01.1994 DE 4400424
(43) Veröffentlichungstag der Anmeldung: 18.09.1996
(73) Patentinhaber: FIRMA SCHRECK-MIEVES GMBH, D-44225 Dortmund (DE)
(72) Erfinder: GRUNWALD, Dieter, D-59427 Unna (DE); RECKMANN, Jörg, D-59425 Unna (DE); REIBERG, Bernhard, D-44149 Dortmund (DE)
(74) Vertreter: Patentanwälte Gesthuysen, von Rohr, Weidener, Schüll, Häckel
(86) Internationale Anmeldenummer: EP9403965
(87) Internationale Veröffentlichungsnummer: WO9515415

(56) Entgegenhaltungen:
- EP-A- 0 548 734
- AU-B- 552 880
- DE-C- 49 347
- FR-A- 357 175
- FR-A- 2 256 988

## Beschreibung

Die Erfindung betrifft ein Verfahren zum Niederhalten einer beweglichen Herzstückspitze eines Herzstücks einer Weiche, wobei die Herzstückspitze in Ruhestellung niedergehalten und zum Umstellen der Herzstückspitze vor Beginn eines Umstellvorgangs die Niederhaltung gelöst wird. Außerdem betrifft die Erfindung eine Niederhalteeinrichtung zum Niederhalten einer beweglichen Herzstückspitze eines Herzstücks einer Weiche, insbesondere zur Durchführung des vorgenannten Verfahrens. Darüber hinaus betrifft die Erfindung ein Herzstück mit Flügelschienen, mit wenigstens einer unterhalb der Flügelschienen angeordneten Gleitplatte, mit einer zwischen zwei Stellungen zwischen den Flügelschienen beweglichen Herzstückspitze und mit einer unterhalb der Herzstückspitze angeordneten Niederhalteeinrichtung der vorgenannten Art sowie eine Weiche mit einem derartigen Herzstück.

Weichen dienen bekanntlich dazu, einzelnen Schienenfahrzeugen oder Zügen das Wechseln von einem Gleis, dem sogenannten Stammgleis, auf ein davon abzweigendes, dem sogenannten Zweiggleis, zu ermöglichen, ohne dabei die Fahrt zu unterbrechen. Eine Weiche weist neben einer Reihe von weiteren Einrichtungen ein oder mehrere Herzstücke auf. Herzstücke ergeben sich bei Weichen oder Kreuzungen durch Überschneidungen der Schienenstränge. Grundsätzlich gibt es einfache, doppelte, zwei- und dreifache Herzstücke, letztere werden auch mehrteilige Herzstücke genannt. Am häufigsten ist das einfache Herzstück bei einfachen Weichen anzutreffen. Es kann ein gerades Herzstück sein bei geraden Fahrkanten im Stamm- und Zweiggleis oder ein Bogen-Herzstück bei gekrümmten Stamm- und Zweiggleisen bzw. einem gekrümmten und einem geraden Gleis. Im Herzstück sind die Fahrkanten der sich kreuzenden Schienenstränge unterbrochen. Die sich von den Zungen her fortsetzenden Schienenstränge werden im Herzstückbereich abgeknickt und als Flügelschienen bezeichnet. Die beiden von den Weichenenden her sich fortsetzenden Stränge werden zur Herzstückspitze zusammengeführt.

Bei einer beweglichen, umstellbaren Herzstückspitze ergibt sich das Problem, daß die Gleitplatten im Bereich des beweglichen Herzstückes Schwingungen auf die bewegliche Herzstückspitze übertragen. Außerdem wird beim Befahren der Flügelschienenrahmen eingesenkt, ohne daß sich die Herzstückspitze in gleichem Maße absenkt. Die Folge hiervon sind Schläge vom Rad auf die höher liegende Herzstückspitze. Diese Schläge können insbesondere bei hohen Geschwindigkeiten zu Beschädigungen führen.

Zur Vermeidung dieser Nachteile ist es aus der Praxis bereits bekannt, eine mechanische Niederhalteeinrichtung zum Niederhalten der beweglichen Herzstückspitze einzusetzen. Diese bekannte Niederhalteeinrichtung ist fest mit der Unterseite der Herzstückspitze verbunden und weist eine Vielzahl von Tellerfedern auf, die die notwendige Niederhaltekraft erzeugen, um die Herzstückspitze in Ruhestellung auf die Gleitplatten zu ziehen. Um die Herzstückspitze umstellen zu können, wird die Niederhaltung vor Beginn des Umstellvorganges gelöst. Hierzu weist die bekannte Niederhalteeinrichtung einen hydraulischen Antrieb auf, der eine der Federkraft entgegengerichtete Gegenkraft erzeugt, so daß das Umstellen erfolgen kann. Beim Umstellen der Herzstückspitze wird die bekannte Niederhalteeinrichtung aufgrund der festen Verbindung mitbewegt. Der hydraulische Antrieb der bekannten Niederhalteeinrichtung befindet sich in der Regel benachbart dem Herzstück. Der Antrieb ist hierbei über Hydraulikleitungen mit der Niederhalteeinrichtung verbunden.

Nachteilig bei dieser bekannten Niederhalteeinrichtung ist es, daß ein Nachrüsten aufgrund der notwendigen Befestigung der Niederhalteeinrichtung an der Herzstückspitze nur mit außerordentlich großem Aufwand möglich ist. Ein weiterer Nachteil ergibt sich durch den aufwendigen hydraulischen Antrieb und der Gefahr der Leckage in den hydraulischen Verbindungsleitungen. So kann eine Leckage der hydraulischen Verbindung des Antriebs zur Niederhalteeinrichtung dazu führen, daß die maximale hydraulische Kraft nicht ausreicht, um die durch die Tellerfedern erzeugte Federkraft aufzuheben, was ein Umstellen unmöglich macht.

Die Erfindung geht nun einen neuen Weg und vermeidet die vorgenannten Nachteile. Bei dem eingangs genannten Verfahren ist nunmehr vorgesehen, daß die Herzstückspitze magnetisch niedergehalten wird. Dementsprechend weist die erfindungsgemäße Niederhalteeinrichtung wenigstens einen Magneten auf. Der Vorteil der magnetischen Niederhaltung besteht darin, daß eine einen Magneten aufweisende Niederhalteeinrichtung in besonders einfacher Weise nachrüstbar ist, da eine mechanische Bearbeitung der Herzstückspitze und insbesondere eine mechanische Verbindung wie bei der bekannten Niederhalteeinrichtung nicht erforderlich ist. Außerdem entfällt die Notwendigkeit eines hydraulischen Antriebs. Die sich beim Stand der Technik ergebenden Probleme treten bei der Erfindung also nicht auf.

Die magnetische Niederhaltung kann grundsätzlich mit Hilfe wenigstens eines Permanentmagneten oder wenigstens eines Elektromagneten erfolgen. Bei Verwendung eines Permanentmagneten kann zur Lösung der Niederhaltung eine zusätzliche Löseeinrichtung verwendet werden, die die Herzstückspitze entgegen der magnetischen Kraft zum Umstellen nach oben drückt. Bevorzugt ist die elektrische Deaktivierung des Permanentmagneten, dem zu diesem Zweck eine Spule zugeordnet ist, die eine dem Permanentmagneten entgegengerichtete Kraft erzeugt. Die Niederhaltung an sich und das Lösen der Niederhaltung kann bei einem Elektromagneten in besonders einfacher Weise dadurch gesteuert werden, daß der Elektromagnet elektrisch betätigt wird. Sobald die elektrische Verbindung zum Elektromagneten unterbrochen wird, wird auch keine magnetische Kraft mehr zur Niederhaltung erzeugt. Besonders bevorzugt ist jedoch die Verwendung wenigstens eines Dauermagneten. Dieser erzeugt die magnetische Kraft auch ohne zusätzliche elektrische Energie. Lediglich zum Umstellen ist die elektrische Deaktivierung erforderlich, während die Verhältnisse beim Elektromagneten genau umgekehrt sind.

Weitere Merkmale und Vorteile ergeben sich aus den weiteren Unteransprüchen, der nachfolgenden Beschreibung von Ausführungsbeispielen anhand der Zeichnung und der Zeichnung selbst. Es zeigen
- Fig. 1: eine schematische Querschnittsansicht eines Teils eines erfindungsgemäßen Herzstückes mit einer erfindungsgemäßen Niederhalteeinrichtung,
- Fig. 2: eine der Fig. 1 entsprechende Ansicht eines Teils eines Herzstückes mit Futterstück und
- Fig. 3: eine Ansicht entlang der Schnittlinie III - III aus Fig. 2.

In Fig. 1 ist ein Teil eines Herzstücks 1 einer Weiche dargestellt. Das Herzstück ist mit Flügelschienen 2, 3 versehen, die auf wenigstens einer Gleitplatte 4 angeordnet sind. Zwischen den Flügelschienen 2, 3 befindet sich eine Herzstückspitze 5, die zwischen den Flügelschienen 2, 3 über einen Umstellweg U zwischen zwei Stellungen bewegbar ist. Unterhalb der Herzstückspitze 5 befindet sich eine Niederhalteeinrichtung 6 zum Niederhalten der beweglichen Herzstückspitze 5.

Es sei darauf hingewiesen, daß in den Fig. lediglich die für die Erfindung wesentlichen Bauteile dargestellt sind. Es versteht sich, daß bei einem Herzstück bzw. bei einer Weiche Klemmeinrichtungen zum Klemmen und Befestigen der Flügelschienen sowie Unterlagsplatten, die unterhalb der Flügelschienen angeordnet sind, grundsätzlich vorhanden sind. Der Übersichtlichkeit halber ist auf die Darstellung dieser für die Erfindung nicht wesentlichen Bauteile jedoch verzichtet worden.

Wesentlich ist nun, daß die Niederhalteeinrichtung 6 einen Magneten aufweist. Obwohl es sich bei dem Magneten grundsätzlich um einen Elektromagneten handeln kann, ist es besonders zweckmäßig, daß der Magnet als Permanentmagnet ausgebildet ist. Zur elektrischen Deaktivierung des Permanentmagneten bzw. zur Versorgung des Elektromagneten ist eine elektrische Zuleitung 7 vorgesehen. Auf die grundsätzliche Darstellung und Ausbildung des Permanentmagneten bzw. des Elektromagneten ist im vorliegenden Fall verzichtet worden.

Diese Ausbildung ist einem Fachmann grundsätzlich bekannt. Nur der Vollständigkeit halber sei darauf hingewiesen, daß der erfindungsgemäße Elektromagnet einen an sich unmagnetischen Eisenkern aufweist, der vom magnetischen Feld einer Stromspule durchsetzt wird, dieses verstärkt und selbst magnetische Eigenschaften annimmt. Grundsätzlich bestehen Elektromagneten aus weichem Eisen und sind entweder massiv oder (bei Betrieb mit Wechselstrom) aus Blechen geschichtet. Der erfindungsgemäße Permanentmagnet ist, wie der Kern des Elektromagneten, vorzugsweise von einer Spule zumindest teilweise umgeben. Bei Aktivierung der Spule wird eine der magnetischen Kraft des Permanentmagneten entgegengerichtete Kraft erzeugt, die die Niederhaltung löst und ein Umstellen ermöglicht. Der Permanentmagnet ist auf diesem Wege elektrisch deaktiviert.

Die Gleitplatte 4 ist im Bereich der Niederhalteeinrichtung 6 ausgenommen. Auf diese Weise ergibt sich eine unmittelbare Nachbarschaft zwischen der Unterseite 9 der Herzstückspitze 5 und der Wirkfläche 10 der Niederhalteeinrichtung 6. Die Wirkfläche 10 der Niederhalteeinrichtung 6 wird hierbei unmittelbar zum Magneten hinzugerechnet. Die Anordnung der Niederhalteeinrichtung 6 zur Herzstückspitze 5 ist derart, daß der Abstand der Unterseite 9 der Herzstückspitze 5 zur Wirkfläche 10 der Niederhalteeinrichtung 6 bei gelöster Niederhaltung, also bei deaktiviertem Permanentmagneten bzw. stromlosen Elektromagneten, relativ gering, vorzugsweise kleiner 1 mm und insbesondere 0,4 mm ist.

Es versteht sich, daß die Gleitplatte selbstverständlich auch durchgehend, d. h. ohne Ausnehmung, ausgebildet sein kann. In diesem Falle ist jedoch die vom Magneten aufzubringende magnetische Kraft entsprechend größer, um eine entsprechende Niederhaltung der Herzstückspitze zu gewährleisten.

Im Gegensatz zur bekannten Niederhalteeinrichtung ist bei der beschriebenen Ausführungsform der Erfindung vorgesehen, daß sich die Niederhalteeinrichtung 6 an der Gleitplatte 4 und/oder den Flügelschienen 2 abstützt, also fest und gerade nicht hin- und her bewegbar ist. Hierzu sind am Gehäuse 8 der Niederhalteeinrichtung 6 entsprechende Flansche 11, 12 vorgesehen, die sich im dargestellten Ausführungsbeispiel an den Unterseiten 13, 14 der Flügelschienen 2, 3 abstützen. Es versteht sich, daß selbstverständlich auch ein einziger umlaufender Flansch vorgesehen sein kann. Eine unmittelbare Befestigung der Flansche 11, 12 ist nicht unbedingt erforderlich. Es reicht aus, wenn sich die Niederhalteeinrichtung 6, d. h. das Gehäuse 8 am Untergrund 15 abstützt. Selbstverständlich kann die Niederhalteeinrichtung 6 aber auch beispielsweise mit der Gleitplatte verbunden, insbesondere verschraubt oder verschweißt werden.

Um in jeder Stellung der Herzstückspitze 5 eine ausreichende Niederhaltung, d. h. eine ausreichende magnetische Kraft zur Niederhaltung, zu erzielen, bietet es sich an, daß die Breite des Elektromagneten größer ist als die Breite der Herzstückspitze 5. Vorzugsweise erstreckt sich der Magnet über die Länge des Umstellweges U der Herzstückspitze 5. Im dargestellten Ausführungsbeispiel wird die magnetische Kraft dann über die gesamte Länge der Wirkfläche 10 erzeugt.

Selbstverständlich ist es auch möglich, daß im Gehäuse der Niederhalteeinrichtung mehrere, vorzugsweise zwei Magneten angeordnet sind. Diese sind dann vorzugsweise benachbart entlang des Umstellweges, jedenfalls jeweils im Bereich der beiden Stellungen angeordnet. Die Steuerung jedes einzelnen Magneten erfolgt bei Verwendung von Elektromagneten in Abhängigkeit des Umstellens der Herzstückspitze, so daß lediglich immer nur einer der beiden Elektromagneten zur Niederhaltung in Betrieb ist.

In den Fig. 2 und 3 ist eine besonders vorteilhafte Ausbildung eines erfindungsgemäßen Herzstücks 1 dargestellt. Neben den bereits erwähnten Flügelschienen 2, 3 ist das Herzstück 1 mit einem Futterstück 16 versehen. Das Futterstück 16 ist zwischen den Flügelschienen 2, 3 angeordnet und in an sich bekannter Weise verspannt bzw. befestigt, so daß auf eine nähere Beschreibung der Verspannung bzw. Befestigung sowie der äußeren Form des Futterstücks 16 verzichtet werden kann. Das vordere Ende 17 des Futterstückes 16 ist oberhalb des äußeren Endes 18 der Herzstückspitze 5 angeordnet und wirkt mit dieser zusammen. Das vordere Ende 17 des Futterstückes 16 und das äußere Ende 18 der Herzstückspitze 5 sind jeweils stufig ausgebildet, was sich insbesondere aus Fig. 3 ergibt. Das vordere Ende 17 bildet hierbei eine obere Stufe, die oberhalb des als untere Stufe ausgebildeten unteren Endes 18 angeordnet ist.

Wesentlich ist nun, daß das Futterstück 16 wenigstens ein auf das äußere Ende 18 der Herzstückspitze 5 wirkendes Federelement 19 aufweist.

Um das Futterstück 16 in besonders einfacher Weise verschiedenen betrieblichen Einsatzbedingungen anpassen zu können, ist vorgesehen, daß die Federkraft des Federelementes 19 einstellbar ist. Als Federelement 19 kann wenigstens eine Schraubendruckfeder und/oder eine Tellerfeder dienen. Im dargestellten Ausführungsbeispiel ist eine Schraubendruckfeder vorgesehen. Das Federelement 19 ist in einer etwa senkrechten Bohrung 20 im Futterstück 16 angeordnet. Zur Einstellung der Federkraft des Federelementes 19 ist ein von der Oberseite 21 des Futterstücks 16 her zugängliches, auf das Federelement 19 wirkendes Einstellelement 22 vorgesehen. Bei dem Einstellelement 22 kann es sich beispielsweise um eine Schraube handeln. Die als Einstellelement 22 ausgebildete Schraube ist in einer Gewindebohrung 23 angeordnet, die in die Bohrung 20 übergeht. Die Einstellung der Federkraft des Federelementes 19 wird durch Vorspannung des Federelementes 19 erzielt, wozu beispielsweise eine nicht dargestellte Anschlagscheibe dienen kann, die mit dem Einstellelement 22 verbunden ist und auf das Federelement 19 wirkt.

Da die Herzstückspitze 5 beweglich ist, also nicht auf eine bestimmte Position beschränkt ist, bietet es sich an, daß das Federelement 19 auf eine sich etwa über den Umstellweg U der Herzstückspitze 5, vorzugsweise etwa über die gesamte Breite des Futterstücks 16 erstreckende Druckplatte 24 wirkt, die auf dem äußeren Ende 18 der Herzstückspitze 5 aufliegt. Es versteht sich, daß selbstverständlich auch mehrere, vorzugsweise über die Breite des Futterstücks verteilte Federelemente 19 vorgesehen sein können, die auf die Druckplatte 24 wirken. Die Druckplatte 24, die auch als Gleitplatte bezeichnet werden könnte, besteht aus einem Material mit guten Dämpfungseigenschaften und geringem Reibbeiwert. Als Material eignet sich besonders gut Kunststoff.

Im normalen Betriebszustand liegt das vordere Ende 17 des Futterstücks 16 mit der Druckplatte 24 spielfrei auf dem äußeren Ende 18 der Herzstückspitze 5 auf. Das Federelement ist vorzugsweise derart eingestellt, daß in diesem Zustand keine oder nur sehr geringe Kräfte auf die Herzstückspitze 5 wirken, so daß ein leichtes Umstellen der Herzstückspitze 5 möglich ist. Weiterhin ist das Federelement derart eingestellt und ausgebildet, daß die Federkraft schlagartig zunimmt, sobald sich die Herzstückspitze 5 relativ zu den Flügelschienen 2, 3 und damit zum Futterstück 16 nach oben bewegt. Auf diese Weise werden auftretende Schwingungen über das wenigstens eine Federelement 19 wirksam abgedämpft.

Die erfindungsgemäße Niederhaltung erfolgt nun wie folgt:

In Ruhestellung, also bei niedergehaltener Herzstückspitze 5, wird von der erfindungsgemäßen Niederhalteeinrichtung 6 eine magnetische Kraft erzeugt, die die Herzstückspitze 5 niederhält. Die Herzstückspitze 5 wird dabei mit ausreichender Kraft auf die Gleitplatte 4 gezogen. Zum Umstellen der Herzstückspitze 5 wird vor Beginn des Umstellvorganges die Niederhaltung gelöst, d. h. bei Verwendung eines Permanentmagneten wird dieser elektrisch deaktiviert bzw. eine bei Verwendung eines Elektromagneten wird seine Energiezufuhr unterbrochen. In diesem Moment auftretende Schwingungen werden dann ausschließlich von dem wenigstens einen Federelement 19 des Futterstücks 16 aufgenommen, während in Ruhestellung der Herzstückspitze 5 auftretende Schwingungen schon von der von dem wenigstens einen Magneten erzeugten magnetischen Kraft im wesentlichen abgedämpft werden. Nachdem die Umstellung der Herzstückspitze 5 erfolgt ist, wird der Magnet wieder aktiviert, so daß die Herzstückspitze 5 erneut gegen die Gleitplatte 4 gezogen wird.

## Patentansprüche

1. Verfahren zum Niederhalten einer beweglichen Herzstückspitze (5) eines Herzstücks (1) einer Weiche, wobei die Herzstückspitze (5) in Ruhestellung niedergehalten und zum Umstellen der Herzstückspitze (5) vor Beginn eines Umstellvorgangs die Niederhaltung gelöst wird, **dadurch gekennzeichnet**, daß die Herzstückspitze (5) magnetisch niedergehalten wird.

2. Verfahren nach Anspruch 1, dadurch gekennzeichnet, daß die Herzstückspitze (5) mittels eines Permanentmagneten oder eines Elektromagneten niedergehalten wird.

3. Niederhalteeinrichtung (6) zum Niederhalten einer beweglichen Herzstückspitze (5) eines Herzstücks (1) einer Weiche, insbesondere zur Durchführung des Verfahrens nach den Ansprüchen 1 oder 2, **gekennzeichnet durch** wenigstens einen Magneten zum Niederhalten.

4. Niederhalteeinrichtung nach Anspruch 3, dadurch gekennzeichnet, daß der Magnet als Permanentmagnet oder Elektromagnet ausgebildet ist.

5. Niederhalteeinrichtung nach Anspruch 4, dadurch gekennzeichnet, daß dem Permanentmagneten eine Spule zugeordnet ist, die bei ihrer Aktivierung eine der magnetischen Kraft des Permanentmagneten entgegenwirkende Kraft erzeugt.

6. Herzstück (1) mit Flügelschienen (2, 3), mit wenigstens einer unterhalb der Flügelschienen (2, 3) angeordneten Gleitplatte (4), mit einer zwischen zwei Stellungen zwischen den Flügelschienen (2, 3) beweglichen Herzstückspitze (5) und mit einer unterhalb der Herzstückspitze (5) angeordneten Niederhalteeinrichtung (6) nach einem der vorhergehenden Ansprüche.

7. Herzstück (1) nach Anspruch 6, dadurch gekennzeichnet, daß die Gleitplatte (4) im Bereich der Niederhalteeinrichtung (6) ausgenommen ist und daß der Magnet und die Herzstückspitze (5) bei gelöster Niederhaltung einen geringen Abstand, vorzugsweise kleiner 1 mm, zueinander haben.

8. Herzstück nach einem der vorhergehenden Ansprüche, dadurch gekennzeichnet, daß sich die Niederhalteeinrichtung (6) an der Gleitplatte (4) und/oder den Flügelschienen (2, 3) abstützt.

9. Herzstück nach einem der vorhergehenden Ansprüche, dadurch gekennzeichnet, daß die Breite (B) des Magneten größer ist als die Breite der Herzstückspitze (5).

10. Herzstück nach einem der vorhergehenden Ansprüche, dadurch gekennzeichnet, daß sich der Magnet über die Länge des Umstellweges (U) der Herzstückspitze (5) erstreckt.

11. Herzstück nach einem der vorhergehenden Ansprüche, dadurch gekennzeichnet, daß zwei über den Umstellweg nebeneinander angeordnete Magneten vorgesehen sind, die in Abhängigkeit der Stellung der Herzstückspitze angesteuert werden.

12. Weiche mit einem Herzstück nach einem der vorhergehenden Ansprüche.

## Claims

1. A method of holding down a movable crossing nose (5) of a crossing (1) of railway points, wherein in the inoperative position the crossing nose (5) is held down and the holding-down effect is released before the start of a switching operation in order to switch the crossing nose (5), **characterised in that** the crossing nose (5) is held down magnetically.

2. A method according to claim 1, characterised in that the crossing nose (5) is held down by means of a permanent magnet or an electromagnet.

3. A holding-down device (6) for holding down a movable crossing nose (5) of a crossing (1) of railway points, particularly for carrying out the method according to claims 1 or 2, **characterised by** at least one magnet for the holding-down effect.

4. A holding-down device according to claim 3, characterised in that the magnet is constructed as a permanent magnet or as an electromagnet.

5. A holding-down device according to claim 4, characterised in that a coil is associated with the permanent magnet, which coil produces a force when it is activated which acts in opposition to the magnetic force of the permanent magnet.

6. A crossing (1) having wing rails (2, 3), having at least one slide plate (4) disposed underneath the wing rails (2, 3), having a crossing nose (5) which is movable between two positions between the wing rails (2, 3), and having a holding-down device (6) according to any one of the preceding claims disposed underneath the crossing nose (5).

7. A crossing (1) according to claim 6, characterised in that the slide plate (4) is removed in the region of the holding-down device (6) and that when the holding-down effect is released the magnet and the crossing nose (5) are at a short distance, preferably less than 1 mm, from each other.

8. A crossing according to any one ofthe preceding claims, characterised in that the holding-down device (6) is supported on the slide plate (4) and/or on the wing rails (2, 3).

9. A crossing according to any one of the preceding claims, characterised in that the width (B) of the magnet is greater than the width of the crossing nose (5).

10. A crossing according to any one of the preceding claims, characterised in that the magnet extends over the length of the switching distance (U) of the crossing nose (5).

11. A crossing according to any one ofthe preceding claims, characterised in that two magnets are provided, which are disposed side by side over the switching distance and which are triggered depending on the position of the crossing nose.

12. Railway points having a crossing according to any one of the preceding claims.

## Revendications

1. Procédé pour maintenir à l'état abaissé une pointe mobile (5) d'un coeur de croisement (1) d'un dispositif d'aiguillage, dans lequel la pointe (5) du coeur de croisement est maintenue à l'état abaissé dans la position de repos et, pour le renversement de la pointe (5) du coeur de croisement, le maintien à l'état abaissé est supprimé avant le début d'un processus de renversement, caractérisé en ce que la pointe (5) du coeur de croisement est maintenue à l'état abaissé- par voie magnétique.

2. Procédé selon la revendication 1, caractérisé en ce que la pointe (5) du coeur de croisement est maintenue à l'état abaissé au moyen d'un aimant permanent ou d'un électroaimant.

3. Mécanisme (6) pour maintenir à l'état abaissé une pointe mobile (5) d'un coeur de croisement (1) d'un dispositif d'aiguillage, en particulier pour la mise en oeuvre du procédé selon les revendications 1 ou 2, caractérisé par au moins un aimant destiné au maintien à l'état abaissé.

4. Mécanisme de maintien à l'état abaissé selon la revendication 3, caractérisé en ce que l'aimant est réalisé sous forme d'un aimant permanent ou d'un électroaimant.

5. Mécanisme de maintien à l'état abaissé selon la revendication 4, caractérisé en ce que l'aimant permanent est une bobine qui, lors de son activation, génère une force antagoniste s'opposant à la force magnétique générée par l'aimant permanent.

6. Coeur de croisement (1) muni de pattes de lièvres (2, 3), comprenant au moins une plaque de glissement (4) disposée en dessous des pattes de lièvres (2, 3), une pointe de coeur de croisement (5) mobile entre deux positions entre les pattes de lièvres (2, 3), ainsi qu'un mécanisme de maintien (6) à l'état abaissé disposé en dessous de la pointe (5) du coeur de croisement, selon une des revendications précédentes.

7. Coeur de croisement (1) selon la revendication 6, caractérisé en ce que la plaque de glissement (4) est supprimée dans la zone du mécanisme de maintien (6) à l'état abaissé et en ce que l'aimant et la pointe (5) du coeur de croisement, lorsque le maintien à l'état abaissé est supprimé, sont disposés à une distance mutuelle minime de préférence inférieure à 1 mm.

8. Coeur de croisement selon l'une quelconque des revendications précédentes, caractérisé en ce que le mécanisme de maintien (6) à l'état abaissé s'appuie sur la plaque de glissement (4) et/ou sur les pattes de lièvres (2, 3).

9. Coeur de croisement selon l'une quelconque des revendications précédentes, caractérisé en ce que la largeur (B) de l'aimant est supérieure à la largeur de la pointe (5) du coeur de croisement.

10. Coeur de croisement selon l'une quelconque des revendications précédentes, caractérisé en ce que l'aimant s'étend sur la longueur de la voie de renversement (U) de la pointe (5) du coeur de croisement.

11. Coeur de croisement selon l'une quelconque des. revendications précédentes, caractérisé en ce qu'on prévoit deux aimants disposés côte à côte par-dessus la voie de renversement, qui sont excités en fonction de la position de la pointe du coeur de croisement.

12. Dispositif d'aiguillage comprenant un coeur de croisement selon l'une quelconque des revendications précédentes.
